# EUROPÄISCHE PATENTSCHRIFT

(11) **EP 2 047 053 B1**
(45) Veröffentlichungstag und Bekanntmachung des Hinweises auf die Patenterteilung: **29.09.2010**
(21) Anmeldenummer: 07787349.5
(22) Anmeldetag: 11.07.2007
(51) Int. Cl.: E06B 7/23

(54) **TÜR-DICHTUNGSELEMENT MIT ELASTISCHEN SCHLAUCHSTÜCKEN**
DOOR SEALING ELEMENT HAVING PIECES OF FLEXIBLE TUBING
ÉLÉMENT D'ÉTANCHÉITÉ DE PORTE AVEC MORCEAUX DE TUYAU ÉLASTIQUES

(30) Priorität: 13.07.2006 DE 202006010827 U
(43) Veröffentlichungstag der Anmeldung: 15.04.2009
(73) Patentinhaber: Meister Plast GmbH, 58454 Witten (DE)
(72) Erfinder: MEISTER, Marcus, 44807 Bochum (DE)
(74) Vertreter: Patentanwälte Dr. Solf & Zapf
(86) Internationale Anmeldenummer: PCT/EP2007/057075
(87) Internationale Veröffentlichungsnummer: WO 2008/006844

(56) Entgegenhaltungen:
- DE-U1-202005 003 560
- FR-A- 2 063 229
- FR-A- 2 166 531
- FR-A- 2 322 997

## Beschreibung

Die vorliegende Erfindung betrifft ein Tür-Dichtungselement gemäß dem Oberbegriff des unabhängigen Anspruchs 1 bzw. 8.

Die Veröffentlichung DE 20 2005 003 560 U1 beschreibt eine Vorrichtung zur Abdichtung von Türen mit einem Dichtungselement. Damit soll im geschlossenen Zustand der Tür selbsttätig eine Spalt-Abdichtung insbesondere zwischen einem unteren Rand der Tür und einer bodenseitigen Gegenfläche erreicht werden. Dazu wird beim Schließen der Tür das zweite, insbesondere vertikal an einem einer Anschlagseite gegenüberliegenden Seitenrand der Tür angeordnete Schlauchstück mechanisch zwischen der Tür und einer Anschlagfläche (Türzarge) komprimiert. Da beide Schlauchstücke im Bereich ihrer freien Enden luftdicht verschlossen sind, wird ein bestimmtes Luftvolumen aus dem zweiten Schlauchstück in das erste Schlauchstück verdrängt, wodurch sich das erste Schlauchstück zur Spalt-Abdichtung elastisch ausdehnt. Beim Öffnen der Tür kehrt sich dieser Vorgang wegen der Elastizität der Schlauchstücke wieder um, so dass das erste Schlauchstück zum Freigeben des Spaltes seinen Querschnitt verringert. Die Tür kann dann ohne Reibung im Dichtbereich geöffnet und nachfolgend auch wieder geschlossen werden.

Ein Tür-Dichtungselement mit den Merkmalen des Oberbegriffs des unabhängigen Anspruchs 1 bzw. 8 ist in dem Dokument FR-A-2 166 531 beschrieben. Das senkrecht anzuordnende zweite Schlauchstück weist einen im Querschnitt reduzierten Endabschnitt auf, der umgeknickt und mit einem klammerartigen Element, dort "Agraffe" genannt, geklemmt und so verschlossen ist. Durch seine besondere Ausgestaltung muss aber das zweite Schlauchstück speziell für die jeweilige Tür vorkonfektioniert sein, und zwar hinsichtlich der Länge des eigentlichen Schlauches ohne den durch Umlegen und Klemmen zu verschließenden Endabschnitt.

Der vorliegenden Erfindung liegt die Aufgabe zu Grunde, ein Dichtungselement der beschriebenen Art so auszugestalten, dass es auf besonders einfache Weise und bevorzugt auch für eine Nachrüstung am Finsatzort an einer Tür montierbar ist.

Erfindungsgemäß wird dies durch die Merkmale jedes der unabhängigen Ansprüche 1 bzw. 8 erreicht. Vorteilhafte Ausgestaltungen sind in den abhängigen Ansprüchen enthalten.

Erfindungsgemäß ist demnach die Verschlusseinrichtung so ausgebildet, dass das zweite Schlauchstück in Richtung seines freien, der Verbindung mit dem ersten Schlauchstück gegenüberliegenden Endes an beliebigen unterschiedlichen Stellen seiner Längserstreckung durch mechanisches Abquetschen bzw. Abklemmen verschließbar ist. Dadurch ist die Montage einfach, da ein aufwändiges, beispielsweise stoffschlüssiges Schließen (Verschweißen) des freien Endes des zweiten Schlauchstückes nicht erforderlich ist. Vielmehr braucht nur - nach einem eventuellen Ablängen zur Anpassung an das jeweilige Türmaß - das zweite Schlauchstück mit der erfindungsgemäßen Verschlusseinrichtung mechanisch abgeklemmt zu werden. Somit ist eine sehr einfache Längen-Anpassung des zweiten Schlauchstückes an die jeweilige Tür möglich. Zudem können durch die Erfindung in dem zweiten Schlauchstück unterschiedliche Luftkammer-Volumina eingeschlossen (gekammert) werden, die jeweils durch das Produkt Innenquerschnitt mal effektive Länge des Schlauchstückes bestimmt sind. Hierdurch lässt sich folglich auch das jeweils beim Schließen der Tür durch Komprimieren des zweiten Schlauchstückes in das erste Schlauchstück verdrängte Luftvolumen variieren, so dass über die jeweils "eingestellte" wirksame Länge des Kammer-Volumens des zweiten Schlauchstückes das Ausdehnungsverhalten und die Dichtwirkung des ersten Schlauchstückes eingestellt (justiert) werden können.

In einer ersten Ausführungsform der Erfindung gemäß dem Patentanspruch 1 besteht die Verschlusseinrichtung aus einer gemeinsam mit dem zweiten Schlauchstück in parallel verlaufender Anordnung an der Tür anzuordnenden Halteleiste und mindestens einer Verschlussklammer, wobei die Verschlussklammer unter Zwischenlage und Abklemmen des zweiten Schlauchstückes an unterschiedlichen Stellen lösbar mit der Halteleiste verbindbar, insbesondere "clipartig" formschlüssig verrastbar ist. Dabei weist die Halteleiste in gegenüberliegenden Seitenrandbereichen Haltemittel auf, mit denen korrespondierende Halteelemente der die Halteleiste und das zweite Schlauchstück brückenartig übergreifenden Verschlussklammer zusammenwirken. Es ist zudem zweckmäßig, die Halteleiste und die Verschlussklammer in Kombination mit dem zweiten Schlauchstück in Anpassung an die jeweilige Tür-Einbausituation derart auszulegen, dass in geschlossenem Zustand der Tür die Verschlussklammer an der ortsfesten Anschlagfläche so zur Anlage gelangt, dass sie mit einer zusätzlichen mechanischen Andruckkraft zum druckdichten Verschließen des zweiten Schlauchstückes beaufschlagt wird.

In einer zweiten, bevorzugten Ausführungsform der Erfindung gemäß dem Patentanspruch 8 weist die Verschlusseinrichtung ein Klemmstück auf, welches nicht gemeinsam mit dem zweiten Schlauchstück an der Tür, sondern vorteilhafterweise an der ortsfesten Anschlagfläche zu befestigen ist. Dabei ist das Klemmstück lösbar und dadurch lageveränderbar über geeignete Haltemittel an unterschiedlichen Stellen über die Länge der zur Anlage des zweiten Schlauchstückes vorgesehenen Anschlagfläche hinweg befestigbar. Das Klemmstück ist in Anpassung an die jeweilige Montagesituation im Türbereich derart ausgelegt, dass beim Schließen der Tür zunächst das endseitig noch offene zweite Schlauchstück gegen das Klemmstück bewegt und dadurch abgeklemmt und zu dem offenen Ende hin verschlossen wird. In diesem gerade verschlossenen Zustand des zweiten Schlauchstückes ist aber noch eine weitergehende Schließbewegung der Tür zum hinreichenden Komprimieren des geschlossenen Schlauchstückes möglich. Dies bedeutet, dass das Klemmstück nicht oder erst dann als Abstandhalter zwischen Tür und Anschlagfläche wirken darf, wenn das zweite Schlauchstück hinreichend komprimiert ist, um über das dadurch ausgedehnte erste Schlauchstück die gewünschte Spaltabdichtung zu gewährleisten. Diese bevorzugte Ausgestaltung führt zu dem besonderen Vorteil, dass bei geöffneter Tür das zweite Schlauchstück zu seinem freien Ende hin stets offen ist, wodurch ein selbsttätiger Druckausgleich erreicht wird.

Es sei bemerkt, dass die Erfindung grundsätzlich für beliebige Arten von Türen geeignet ist, insbesondere für übliche Schwenktüren, aber auch beispielsweise für Schiebetüren.

Weitere vorteilhafte Ausgestaltungsmerkmale der Erfindung sind in den abhängigen Ansprüchen sowie der folgenden Beschreibung enthalten.

Anhand von in der Zeichnung veranschaulichten, bevorzugten Ausführungsbeispielen soll die Erfindung genauer erläutert werden. Dabei zeigen:
- Fig.1: eine schematische Darstellung einer schwenkbar an einer Türzarge angelenkten Tür in einem um etwa 90° geöffneten Zustand mit einem erfindungsgemäßen, aus zwei Schlauchstücken bestehenden Dichtungselement,
- Fig. 2: eine vergrößerte Teilansicht der Tür im Bereich X gemäß Fig. 1,
- Fig. 2a: einen etwas vergrößerten Ausschnitt aus Fig. 2 in einer bevorzugten Ausgestaltung im Verbindungsbereich der beiden Schlauchstücke,
- Fig.3: einen vergrößerten Teil-Querschnitt in der Ebene III-III in Fig. 2,
- Fig. 4: einen vergrößerten Schnitt in der Ebene IV-IV in Fig. 2,
- Fig. 5: eine vergrößerte Ansicht des Bereich Y in Fig. 1 mit einer erfindungsgemäßen Verschlusseinrichtung in einer ersten Ausführungsform,
- Fig. 6: eine Seitenansicht in Pfeilrichtung VI gemäß Fig. 5,
- Fig. 7: eine Ansicht ähnlich Fig. 6 ohne Schlauchstück,
- Fig. 8: eine weitere schematische Ansicht einer schwenkbar an einer Türzarge angelenkten Tür in einem um etwa 180° geöffneten Zustand mit einer zweiten, bevorzugten Ausführungsform einer erfindungsgemäßen Verschlusseinrichtung,
- Fig. 9: eine Ausschnittvergrößerung aus Fig. 8 im Bereich eines an der Türzarge fixierten und in unterschiedlichen Positionen fixierbaren Klemmstückes und
- Fig. 10: eine gesonderte Perspektivansicht des Klemmstückes nach Fig. 8 und 9.

In den verschiedenen Figuren der Zeichnung sind gleiche bzw. sich funktionell entsprechende Teile stets mit den gleichen Bezugszeichen versehen.

In Fig. 1 und 2 ist beispielhaft eine Tür 1 dargestellt, die über Scharniere 3 an einer Türzarge 4 zum Öffnen und Schließen schwenkbeweglich gehalten ist. Zum Abdichten eines Spaltes 5 zwischen einem - insbesondere unteren - Rand 6 der Tür 1 und einer ortsfesten - insbesondere bodenseitigen - Gegenfläche 7 ist ein Dichtungselement 8 vorgesehen. Dieses Dichtungselement 8 besteht aus zwei elastischen Schlauchstücken 10, 12, und zwar einem ersten, im Bereich des spaltseitigen Tür-Randes 6 anzuordnenden Schlauchstück 10 und einem zweiten, im Bereich eines in einer Schließlage der Tür 1 gegen eine ortsfeste Anschlagfläche 9 der Türzarge 4 zu bewegenden Tür-Randes 11 anzuordnenden Schlauchstück 12. Die beiden Schlauchstücke 10, 12 sind einendig, im Bereich ihrer einander zugewandten Enden "kommunizierend" luftdicht miteinander verbunden. Gemäß Fig. 1 und 2 kann es sich um eine mittelbare Verbindung über ein vorzugsweise flexibles, schlauchförmiges Verbindungsstück 13 handeln. In bevorzugter Ausgestaltung gemäß Fig. 2a sind aber die Schlauchstücke 10, 12 unmittelbar miteinander verbunden, insbesondere direkt miteinander verschweißt. Dazu wird zweckmäßig das erste (untere) Schlauchstück 10 beidendig durch Abklemmen und Verschweißen luftdicht verschlossen und in der Nähe des einen Endes mit einer oberen Öffnung 13a versehen. Das zweite (obere) Schlauchstück 12 wird dann mit seinem Stirnende stumpf und die Öffnung 13a überdeckend bzw. einschließend so mit der Oberseite des ersten Schlauchstückes 10 verschweißt, dass die inneren Volumina der Schlauchstücke 10, 12 kommunizierend und nach außen luftdicht ineinander übergehen. Durch diese beschriebene, bevorzugte Verbindungsart schließen die verbundenen Schlauchstücke gemäß Fig. 2a einen rechten Winkel (90 °) ein. Weiterhin sind dabei die Schlauchstücke 10, 12 derart ausgebildet, dass durch eine mechanische, elastische Komprimierung des zweiten Schlauchstückes 12 aus diesem ein bestimmtes Luftvolumen in das erste Schlauchstück 10 verdrängt wird und dadurch das erste Schlauchstück 10 zur Spalt-Abdichtung elastisch im Querschnitt aufweitbar ist. Diese Funktion lässt sich an Hand der Fig. 3 und 4 erkennen. Ausgehend von der in Fig. 3 voll gezeichneten Situation wird die Tür 1 beim Schließen mit ihrem Rand 11 in Richtung der Anschlagfläche 9 (strichpunktiert angedeutet) bewegt, wodurch das zweite Schlauchstück 12 zusammengedrückt wird (gestrichelt eingezeichnet). Das dadurch verdrängte Luftvolumen wird über das Verbindungsstück 13 gemäß Fig. 4 in das erste Schlauchstück 10 verdrängt, welches sich dadurch in die gestrichelte Lage zur Abdichtung des Spaltes 5 ausdehnt.

Bei den dargestellten, bevorzugten Anwendungen ist das zweite Schlauchstück 12 an dem auf der Scharnierseite liegenden Seitenrand 11 der Tür 1 in einem Falzbereich (vgl. Fig. 3) angeordnet. Somit schließen die über eine untere Ecke der Tür 1 benachbarten Schlauchstücke 10, 12 einen rechten Winkel ein. Durch die bevorzugte Anordnung des zweiten Schlauchstückes 12 an dem der Scharnierseite zugewandten Seitenwand 11 der Tür 1 werden vorteilhafterweise Schließprobleme vermieden, die durch das notwendige Komprimieren des Schlauchstückes 12 im Bereich des Türschlosses auftreten könnten.

Erfindungsgemäß ist nun eine mechanische Verschlusseinrichtung 14 für das zweite Schlauchstück 12 vorgesehen, wozu insbesondere auf die Darstellungen in Fig. 5 bis 7 und Fig. 8 bis 10 verwiesen wird. Demnach dient die Verschlusseinrichtung 14 dazu, das zweite Schlauchstück 12 in Richtung seines freien, der Verbindung mit dem ersten Schlauchstück 10 gegenüberliegenden, eigentlich offenen Endes 16 durch mechanisches Abklemmen bzw. Abquetschen zu verschließen. Dieses Verschließen ist vorteilhafterweise an unterschiedlichen Stellen der Längserstreckung des zweiten Schlauchstückes 12 möglich.

Dazu besteht die Verschlusseinrichtung 14 in der ersten Ausführung gemäß Fig. 5 bis 7 aus einer gemeinsam mit dem zweiten Schlauchstück 12 in parallel verlaufender Anordnung an der Tür 1 im Bereich des Randes 11 anzuordnenden Halteleiste 18 und mindestens einer Verschlussklammer 20. Dabei ist die Verschlussklammer 20 unter Zwischenlage und Abklemmen des zweiten Schlauchstückes 12 an unterschiedlichen Stellen lösbar mit der Halteleiste 18 verbindbar, und zwar insbesondere formschlüssig verrastbar. Die Halteleiste 18 kann aus Metall oder einem geeigneten Kunststoff bestehen. Die Verschlussklammer 20 besteht vorzugsweise aus Kunststoff. Die Halteleiste 18 weist in ihren beiden gegenüberliegenden Seitenrandbereichen Haltemittel 22 auf, mit denen korrespondierende Halteelemente 24 des Verschlussklammer 20 zusammenwirken. Im montierten Zustand gemäß Fig. 5 und 6 übergreift die Verschlussklammer 20 die Halteleiste 18 und das zweite Schlauchstück 12 brückenartig so, dass das zweite Schlauchstück 12 durch Abklemmen im Wesentlichen dicht verschlossen wird. Hierbei ist es vorteilhaft, wenn die Halteleiste 18 und die Verschlussklammer 20 in Anpassung an das zweite Schlauchstück 12 sowie in Anpassung an die jeweilige Tür-Einbausituation derart ausgelegt sind, dass im geschlossenen Zustand der Tür 1 die Verschlussklammer 20 an der ortsfesten Anschlagfläche 9 so zur Anlage gelangt, dass sie mit einer zusätzlichen Andruckkraft F (siehe den in Fig. 6 eingezeichneten Pfeil) zum druckdichten Verschließen des zweiten Schlauchstückes 12 beaufschlagt wird. Dabei muss allerdings der Querschnitt des zweiten Schlauchstückes 12 gemäß Fig. 6 so ausgelegt sein, dass noch eine ausreichende Komprimierung zum Verdrängen eines hinreichenden Luftvolumens gewährleistet ist.

Im dargestellten Ausführungsbeispiel gemäß Fig. 6 und 7 weist die Halteleiste 18 als Haltemittel 22 Rastöffnungen (Löcher) in einer über die Länge gleichmäßigen Verteilung auf. Die Verschlussklammer 20 weist als Halteelemente 24 korrespondierende Rastansätze zum insbesondere formschlüssigen Eingreifen in die Rastöffnungen auf. Bei dieser Ausführung ist eine stufige Verstellung der Verschlussklammer 20 und damit auch der effektiven Länge des zweiten Schlauchstückes 12 möglich.

In einer nicht dargestellten Alternative kann die Halteleiste 18 als Haltemittel 22 seitliche Längsnuten aufweisen, die im Zusammenwirken mit den Rastelementen 24 der Verschlussklammer 20 eine stufenlose Lageveränderung ermöglichen. Durch einen Hinterschnitt im Bereich der Längsnuten kann auch dabei eine formschlüssige Rastverbindung vorgesehen sein.

Wie weiterhin in Fig. 5 bis 7 dargestellt ist, weist die Verschlussklammer 20 vorzugsweise drei parallele, das zweite Schlauchstück 12 quer übergreifende Klemmstege 26 insbesondere aus Weich-PVC auf.

Gemäß Fig. 3 weist das zweite Schlauchstück 12 in einem mechanisch unverformten Ausgangszustand einen maximalen, wie dargestellt insbesondere zumindest angenähert kreisförmigen Innenquerschnitt auf. Das zweiten Schlauchstück 12 lässt sich dann in Pfeilrichtung 28 zusammendrücken (komprimieren).

Wie sich aus Fig. 4 ergibt, weist das erste Schlauchstück 10 in einem entspannten, unverformten, ungedehnten Ausgangszustand einen minimalen, insbesondere etwa flach ovalen oder annähernd flach rechteckigen (schlitzförmigen) Innenquerschnitt auf. Dabei können die Wandungen auch parallel nahezu aufeinanderliegen, wobei dann der Innenquerschnitt nahezu gleich Null ist. Aus diesem Ausgangszustand heraus ist eine Ausdehnung zur Spaltabdichtung in Richtung des in Fig. 4 eingezeichneten Pfeils 30 möglich.

In weiterer bevorzugter Ausgestaltung - siehe wiederum Fig. 3 und 4 - weisen das erste und zweite Schlauchstück 10, 12 jeweils einen einstückig angeformten Haltestegansatz 32 insbesondere mit einem widerhakenartigen Tannenbaumprofil auf. Hierdurch ist eine sehr einfache Befestigung an der Tür 1 möglich, indem jeweils der Haltestegansatz 32 einfach in eine türseitige Haltenut 34 eingesetzt wird. Gemäß Fig. 3 weist hierbei die Halteleiste 18 einen längsverlaufenden Schlitz 36 zum Durchführen des Haltestegansatzes 32 auf (siehe hierzu auch Fig. 5).

Die Halteleiste 18 wird insbesondere stoffschlüssig oder auf eine andere geeignete Weise fest (starr) mit der Tür 1 verbunden, und zwar so, dass der Schlitz 36 die Tür-Haltenut 34 überdeckt (siehe Fig. 3).

Was nun die bevorzugte Ausführungsform gemäß Fig. 8 bis 10 betrifft, so weist dabei die Verschlusseinrichtung 14 ein Klemmstück 40 auf, welches in diesem Fall nicht an der Tür 1, sondern an der ortsfesten Anschlagfläche 9 befestigt oder befestigbar ist, und zwar so, dass beim Schließen der Tür 1 das dort befestigte, endseitig zunächst offene zweite Schlauchstück 12 gegen das Klemmstück 40 bewegt und dadurch abgeklemmt und zu dem offenen Ende 16 hin verschlossen wird. Vorteilhafterweise ist das Klemmstück 40 lösbar und dadurch lageveränderbar über geeignete Haltemittel an der Anschlagfläche 9 befestigt oder befestigbar. Dadurch kann das Klemmstück 40 an unterschiedlichen Stellen über die Länge der Anschlagfläche 9 und damit auch über die Länge des zweiten Schlauchstückes 12 hinweg befestigt werden. Als Haltemittel für das Klemmstück 40 ist mit besonderem Vorteil ein Klettband 42 vorgesehen, welches vorzugsweise auf die Anschlagfläche 9 aufgeklebt wird. Das Klemmstück 40 weist auf seiner Rückseite eine mit dem Klettband 42 zusammenwirkende Halteschicht 44 auf, wie es grundsätzlich bei üblichen Klettverschlüssen bekannt ist. Dazu wird insbesondere auf die vergrößerte Darstellung in Fig. 9 verwiesen.

Auf seiner Vorderseite weist das Klemmstück 40 mindestens einen quer zur Längserstreckung des abzuklemmenden zweiten Schlauchstückes 12 verlaufenden Klemmsteg 46 auf. In der dargestellten, bevorzugten Ausführung (s. insbesondere Fig. 9 und 10) weist das Klemmstück 40 drei rippenartige, zueinander parallele Klemmstege 46 auf.

Wesentlich ist, dass das Klemmstück 40 in Abhängigkeit von der jeweiligen Montagesituation im Bereich der Tür 1 und der Türzarge 4 derart ausgelegt ist, dass beim Schließen der Tür 1 in dem bereits durch Abklemmen verschlossenen Zustand des zweiten Schlauchstückes 12 durch Anlage an dem Klemmstück 40 jedenfalls noch eine weitergehende Schließbewegung der Tür 1 möglich ist, damit das zu seinem Ende 16 hin geschlossene Schlauchstück 12 noch hinreichend komprimiert werden kann, um genügend Luftvolumen zur Ausdehnung in das erste Schlauchstück 10 zur ausreichenden Spaltabdichtung verdrängen zu können. Mit anderen Worten bedeutet dies, dass das Klemmstück 40 so ausgelegt sein muss, dass es nicht oder erst dann als Abstandhalter zwischen der Tür 1 und der Anschlagfläche 9 wirkt, wenn das Schlauchstück 12 hinreichend zur Spaltabdichtung komprimiert ist.

Wie eingangs bereits erläutert wurde, ist diese Ausführung vorteilhaft, weil sie einen automatischen Druckausgleich bewirkt, indem beim Öffnen der Tür 1 stets das zweite Schlauchstück 12 zum freien Ende 16 hin geöffnet wird. Deshalb herrscht innerhalb des erfindungsgemäßen Dichtungselementes 8 stets der jeweilige äußere Atmosphärendruck. Im Übrigen handelt es sich auch um eine konstruktiv besonders einfache und wirtschaftliche Ausführung, die zudem auch zu einer besonders einfachen Handhabung führt.

Was noch das erste Schlauchstück 10 betrifft, so weist dieses eine der jeweiligen Länge des zugehörigen spaltseitigen Tür-Randes 6 entsprechende Länge auf, um den gesamten Spalt 5 über die ganze Länge abdichten zu können. Dazu ist das freie Ende des ersten Schlauchstückes 10 vorzugsweise stoffschlüssig verschlossen, insbesondere verschweißt. Hierbei ist eine Vorkonfektionierung für Norm-Türmaße möglich. Alternativ kann auch das erste Schlauchstück 10 nach Bedarf abgelängt und insbesondere mit einem mobilen Schweißgerät (Handschweißgerät) verschlossen werden. Grundsätzlich könnte aber auch das erste Schlauchstück 10 analog zu dem zweiten Schlauchstück 12 mit einer entsprechenden Verschlusseinrichtung (14) durch mechanisches Abklemmen verschlossen werden.

Weiterhin ist zu bemerken, dass für ein Nachrüsten einer bestehenden Tür 1 mit einem erfindungsgemäßen Dichtungselement 8 (bei dem dann die beiden Schlauchstücke 10, 12 bevorzugt jeweils eine für unterschiedliche Türen ausreichende "Überlänge" aufweisen und auf passende Länge zugeschnitten werden können) auch das zweite Schlauchstück 12 - ggf. nach einem Ablängen - grundsätzlich auch durch Verschweißen verschlossen werden kann. Insofern ist unter dem Begriff "mechanisches Abklemmen" auch ein Abklemmen mit Stoffschluss im Sinne einer Verschweißung zu verstehen.

Bei den dargestellten und beschriebenen Ausführungs- und Anwendungsbeispielen wirkt das erste Schlauchstück 10 unmittelbar als Dichtungselement gegen die ortsfeste Gegenfläche 7. Alternativ hierzu ist es jedoch ebenfalls möglich, dass das erste Schlauchstück 10 zur mittelbaren Abdichtung als Betätigungselement gegen ein zusätzliches, leistenförmiges, beweglich an der Tür 1 angeordnetes Dichtungselement wirkt.

## Patentansprüche

1. Tür-Dichtungselement (8) zum Abdichten eines Spaltes (5) zwischen einem - insbesondere unteren - Rand (6) einer beweglichen Tür (1) und einer ortsfesten - insbesondere bodenseitigen - Gegenfläche (7), bestehend aus zwei einendig kommunizierend miteinander verbundenen, elastischen Schlauchstücken (10, 12), und zwar einem ersten, im Bereich des spaltseitigen Tür-Randes (6) anzuordnenden und an seinem freien, der Verbindung mit dem zweiten Schlauchstück (12) gegenüberliegenden Ende luftdicht verschlossenen Schlauchstück (10) und einem zweiten, im Bereich eines in einer Schließlage der Tür (1) gegen eine ortsfeste Anschlagfläche (9) zu bewegenden Tür-Randes (11) anzuordnenden Schlauchstück (12), wobei die Schlauchstücke (10, 12) derart ausgebildet sind, dass durch eine elastische Komprimierung des zweiten Schlauchstücks (12) aus diesem ein bestimmtes Luftvolumen in das erste Schlauchstück (10) verdrängt wird und **dadurch** das erste Schlauchstück (10) zur Spalt-Abdichtung elastisch aufweitbar ist, und mit einer Verschlusseinrichtung (14), mit der das zweite Schlauchstück (12) in Richtung seines freien, der Verbindung mit dem ersten Schlauchstück (10) gegenüberliegenden Endes (16) durch mechanisches Abklemmen verschließbar ist,
**dadurch gekennzeichnet, dass** die Verschlusseinrichtung (14) aus einer gemeinsam mit dem zweiten Schlauchstück (12) in parallel verlaufender Anordnung an der Tür (1) anzuordnenden Halteleiste (18) und mindestens einer Verschlussklammer (20) besteht, wobei die Verschlussklammer (20) unter Zwischenlage und Abklemmen des zweiten Schlauchstücks (12) derart an unterschiedlichen Stellen lösbar mit der Halteleiste (18) verbindbar ist, dass das zweite Schlauchstück (12) an unterschiedlichen Stellen seiner Längserstreckung verschließbar ist.

2. Dichtungselement nach Anspruch 1,
**dadurch gekennzeichnet, dass** die Verschlussklammer (20) mit der Halteleiste (18) formschlüssig verrastbar ist.

3. Dichtungselement nach Anspruch 1 oder 2,
**dadurch gekennzeichnet, dass** die Halteleiste (18) in gegenüberliegenden Seitenrandbereichen Haltemittel (22) aufweist, mit denen korrespondierende Halteelemente (24) der die Halteleiste (18) und das zweite Schlauchstück (12) brückenartig übergreifenden Verschlussklammer (20) zusammenwirken.

4. Dichtungselement nach einem der Ansprüche 1 bis 3,
**dadurch gekennzeichnet, dass** die Verschlussklammer (20) mindestens zwei des zweite Schlauchstück (12) quer übergreifende klemmstege (26) aufweist.

5. Dichtungselement nach einem der Ansprüche 1 bis 4,
**dadurch gekennzeichnet, dass** die Halteleiste (18) einen längsverlaufenden Schlitz (36) für einen Haltestegansatz (32) des zweiten Schlauchstücks (12) aufweist.

6. Dichtungselement nach einem der Ansprüche 1 bis 5,
**dadurch gekennzeichnet, dass** die Halteleiste (18) insbesondere stoffschlüssig oder auf andere Weise fest mit der Tür (1) verbindbar ist.

7. Dichtungselement nach einem der Ansprüche 1 bis 6,
**dadurch gekennzeichnet, dass** die Halteleiste (18) und die Verschlussklammer (20) in Anpassung an die jeweilige Tür-Einbausituatioh derart ausgelegt sind, dass im geschlossenen Zustand der Tür (1) die Verschlussklammer (20) an der ortsfesten Anschlagfläche, (9) so zur Anlage gelangt, dass sie mit einer zusätzlichen Andruckkraft (F) zum druckdichten Verschließen des zweiten Schlauchstücks (12) beaufschlagt wird.

8. Tür-Dichtungselement (8) zum Abdichten eines Spaltes (5) zwischen einem - insbesondere unteren - Rand (6) einer beweglichen Tür (1) und einer ortsfesten - insbesondere bodenseitigen - Gegenfläche (7), bestehend aus zwei einendig kommunizierend miteinander verbundenen, elastischen Schlauchstücken (10, 12), und zwar einem ersten, im Bereich des spaltseitigen Tür-Randes (6) anzuordnenden und an seinem freien, der Verbindung mit dem zweiten Schlauchstück (12) gegenüberliegenden Ende luftdicht verschlossenen Schlauchstück (10) und einem zweiten, im Bereich eines in einer Schließlage der Tür (1) gegen eine ortsfeste Anschlagfläche (9) zu bewegenden Tür-Randes (11) anzuordnenden Schlauchstück (12), wobei die Schlauchstücke (10, 12) derart ausgebildet sind, dass durch eine elastische Komprimierung des Zweiten Schlauchstücks (12) aus diesem ein bestimmtes Luftvolumen in das erste Schlauchstück (10) verdrängt wird und **dadurch** das erste Schlauchstücke (10) zur Spalt-Abdichtung elastisch aufweitbar ist, und mit einer Verschlusseinrichtung (14), mit der das zweite Schlauchstück (12) in Richtung seines freien, der Verbindung mit dem ersten Schlauchstück (10) gegenüberliegenden Endes (16) durch mechanisches Abklemmen verschließbar ist,
**dadurch gekennzeichnet, dass** die Verschlusseinrichtung (14) ein an der ortsfesten Anschlagfläche (9) für das an der Tür (1) anzuordnende zweite Schlauchstück (12) derart an unterschiedlichen Stellen befestigbares Klemmstück (40) aufweist, dass beim Schließen der Tür (1) das endseitig zunächst offene zweite Schlauchstück (12) gegen das Klemmstück (40) bewegt und **dadurch** abgeklemmt wird und **dadurch** zu dem offenen Ende (16) hin an unterschiedlichen Stellen seiner Längserstreckung verschließbar ist.

9. Dichtungselement nach Anspruch 8,
**dadurch gekennzeichnet, dass** das Klemmstück (40) lösbar und **dadurch** lageveränderbar über Haltemittel, insbesondere über ein Klettband (42), an der Anschlagfläche (9) befestigt oder befestigbar ist.

10. Dichtungselement nach Anspruch 9,
**dadurch gekennzeichnet, dass** das Klemmstück (40) auf einer Rückseite eine mit dem Klettband (42) zusammenwirkende Halteschicht (44) aufweist.

11. Dichtungselement nach einem der Ansprüche, 8 bis 10,
**dadurch gekennzeichnet, dass** das Klemmstück (40) auf seiner Vorderseite mindestens einen, vorzugsweise drei rippenartige und sich quer zur Längserstreckung des zu verschließenden zweiten Schlauchstückes (12) erstreckende Klemmstege (46) aufweist.

12. Dichtungselement nach einem der Ansprüche 8 bis 11,
**dadurch gekennzeichnet, dass** das Klemmstück (40) in Abhängigkeit von der jeweiligen Montagesituation derart ausgelegt ist, dass beim Schließen der Tür (1) in dem bereits durch Abklemmen verschlossenen Zustand des zweiten Schlauchstückes (12) noch eine weitergehende Schließbewegung der Tür (1) zum hinreichenden Komprimieren des geschlossenen Schlauchstückes (12) möglich ist.

13. Dichtungselement nach einem der Ansprüche 1 bis 12,
**Dadurch gekennzeichnet, dass** das zweite Schlauchstück (12) in einem mechanisch unverformten Ausgangszustand einen maximalen, insbesondere kreisförmigen Innenquerschnitt aufweist.

14. Dichtungselement nach einem der Ansprüche 1 bis 13,
**dadurch gekennzeichnet, dass** das erste Schlauchstück (10) in einem ungedehnten Ausgangszustand einen minimalen, insbesondere etwa flach ovalen oder annähernd flach rechteckigen Innenquerschnitt aufweist.

15. Dichtungselement nach einem der Ansprüche 1 bis 14,
**dadurch gekennzeichet, dass** das erste Schlauchstück (10) und/oder das zweite Schlauchstück (12) außenseitig jeweils einen in eine türseitige Haltenut (34) einsetzbaren, insbesondere mit einem widerhakenartigen Tannenbaumprofil ausgebildeten Haltestegansatz (32) aufweisen/aufweist.

16. Dichtungselement nach einem der Ansprüche 1 bis 15,
**dadurch gekennzeichnet, dass** das erste Schlauchstück (10) eine der jeweiligen Länge des zugehörigen spaltseitigen Tür-Randes (6) entsprechende Länge aufweist, wobei sein freies Ende vorzugsweise stoffschlüssig verschlossen, insbesondere verschweiß ist.

17. Dichtungselement nach einem der Ansprüche 1 bis 16,
**dadurch gekennzeichnet, dass** die Schlauchstücke (10, 12) miteinander unmittelbar oder mittelbar über ein vorzugsweise flexibles Verbindungsstück (13) verbunden sind.

18. Dichtungselement nach einem der Ansprüche 1 bis 17,
**dadurch gekennzeichnet, dass** das erste Schlauchstück (10) derart ausgebildet ist, dass es unmittelbar mit dichtender Anlage gegen die ortsfeste Gegenfläche (7) wirkt.

19. Dichtungselement nach einem der Ansprüche 1 bis 18,
**Dadurch gekennzeichnet, dass** das erste Schlauchstück (10) zur mittelbaren Abdichtung als Betätigungselement gegen ein zusätzliches, leistenförmiges, beweglich an der Tür (1) angeordnetes Dichtungselement wirkt.

20. Dichtungselement nach einem der Ansprüche 1 bis 19,
**Dadurch gekennzeichnet, dass** das zweite Schlauchstück (12) an der - über Scharniere (3) schwenkbeweglich gelagerten - Tür (1) an dem scharnierseitigen Seitenrand (11) anzuordnen ist.

## Claims

1. A door sealing element (8) for sealing a gap (5) between an - in particular lower - edge (6) of a movable door (1) and a fixed - in particular bottom - counter-surface (7), consisting of two elastic tube pieces (10, 12) which are connected together so as to communicate at one end, namely a first tube piece (10) which is to be arranged in the region of the gap-side door edge (6) and which is closed airtight at its free end at the opposite end from the connection with the second tube piece (12), and a second tube piece (12) which is to be arranged in the region of a door edge (11) which is to be moved against a stationary stop surface (9) in a closed position of the door (1), the tube pieces (10, 12) being designed such that, by elastic compression of the second tube piece (12), a certain volume of air is displaced therefrom into the first tube piece (10) and thereby the first tube piece (10) can be elastically expanded for sealing the gap, and with a closure means (14) with which the second tube piece (12) can be closed by mechanical pinching towards its free end (16) at the opposite end from the connection with the first tube piece (10),
**characterised in that** the closure means (14) consists of a holding strip (18) to be arranged on the door (1) in a parallel-extending arrangement jointly with the second tube piece (12) and at least one closing clamp (20), the closing clamp (20), with the interposition and pinching of the second tube piece (12), being able to be connected detachably to the holding strip (18) at different points such that the second tube piece (12) can be closed at different points of its longitudinal extent.

2. A sealing element according to Claim 1, **characterised in that** the closing clamp (20) can be engaged with the holding strip (18) in form-locked manner.

3. A sealing element according to Claim 1 or 2, **characterised in that** the holding strip (18) in opposing side edge regions has holding means (22) with which corresponding holding elements (24) of the closing clamp (20) which engages in bridge-like manner over the holding strip (18) and the second tube piece (12) cooperate.

4. A sealing element according to one of Claims 1 to 3, **characterised in that** the closing clamp (20) has at least two clamping bars (26) which engage transversely over the second tube piece (12).

5. A sealing element according to one of Claims 1 to 4, **characterised in that** the holding strip (18) has a longitudinally extending slot (36) for a holding-bar projection (32) of the second tube piece (12).

6. A sealing element according to one of Claims 1 to 5, **characterised in that** the holding strip (18) can be connected securely to the door (1) in particular in a material-locked manner or in a different manner.

7. A sealing element according to one of Claims 1 to 6, **characterised in that** the holding strip (18) and the closing clamp (20) are designed adapted to the respective door installation situation such that in the closed state of the door (1) the closing clamp (20) comes to rest against the fixed stop surface (9) such that it is acted upon with an additional application pressure force (F) for pressure-tight closing of the second tube piece (12).

8. A door sealing element (8) for sealing a gap (5) between an - in particular lower - edge (6) of a movable door (1) and a fixed - in particular bottom - counter-surface (7), consisting of two elastic tube pieces (10, 12) which are connected together so as to communicate at one end, namely a first tube piece (10) which is to be arranged in the region of the gap-side door edge (6) and which is closed airtight at its free end at the opposite end from the connection with the second tube piece (12), and a second tube piece (12) which is to be arranged in the region of a door edge (11) which is to be moved against a stationary stop surface (9) in a closed position of the door (1), the tube pieces (10, 12) being designed such that, by elastic compression of the second tube piece (12), a certain volume of air is displaced therefrom into the first tube piece (10) and thereby the first tube piece (10) can be elastically expanded for sealing the gap, and with a closure means (14) with which the second tube piece (12) can be closed by mechanical pinching towards its free end (16) at the opposite end from the connection with the first tube piece (10),
**characterised in that** the closure means (14) has a clamping piece (40) which can be fastened at different points on the fixed stop surface (9) for the second tube piece (12) which is to be arranged on the door (1) such that upon closing the door (1) the second tube piece (12) which is initially open at the end is moved against the clamping piece (40) and is thereby pinched, and thereby can be closed towards the open end (16) at different points of its longitudinal extent.

9. A sealing element according to Claim 8, **characterised in that** the clamping piece (40) is fastened or can be fastened detachably and thereby in changeable position on the stop surface (9) via holding means, in particular via a hook-and-loop tape (42).

10. A sealing element according to Claim 9, **characterised in that** the clamping piece (40) has on a rear side a holding layer (44) which cooperates with the hook-and-loop tape (42).

11. A sealing element according to one of Claims 8 to 10, **characterised in that** the clamping piece (40) has on its front side at least one, preferably three, rib-like clamping bars (46) extending transversely to the longitudinal extent of the second tube piece (12) which is to be closed.

12. A sealing element according to one of Claims 8 to 11, **characterised in that** the clamping piece (40), dependent on the respective mounting situation, is designed such that on closing the door (1), in the state when the second tube piece (12) is already closed by pinching, a further closing movement of the door (1) for sufficiently compressing the closed tube piece (12) is possible.

13. A sealing element according to one of Claims 1 to 12, **characterised in that** the second tube piece (12) in a mechanically non-deformed initial state has a maximum, in particular circular, internal cross-section.

14. A sealing element according to one of Claims 1 to 13, **characterised in that** the first tube piece (10) in a non-expanded initial state has a minimum, in particular approximately flat oval or approximately flat rectangular internal cross-section.

15. A sealing element according to one of Claims 1 to 14, **characterised in that** the first tube piece (10) and/or the second tube piece (12) has/have on the outside one holding-bar projection (32) in each case, in particular one formed with a barbed "fir-tree" profile, which can be inserted into a door-side holding groove (34).

16. A sealing element according to one of Claims 1 to 15, **characterised in that** the first tube piece (10) has a length corresponding to the respective length of the associated gap-side door edge (6), its free end preferably being closed in a material-locked manner, in particular welded.

17. A sealing element according to one of Claims 1 to 16, **characterised in that** the tube pieces (10, 12) are connected together directly or indirectly by means of a preferably flexible connecting piece (13).

18. A sealing element according to one of Claims 1 to 17, **characterised in that** the first tube piece (10) is designed such that it acts directly with a sealing contact against the fixed counter-surface (7).

19. A sealing element according to one of Claims 1 to 18, **characterised in that** the first tube piece (10), for indirect sealing, acts as an actuating element against an additional, strip-shaped sealing element arranged movably on the door (1).

20. A sealing element according to one of Claims 1 to 19, **characterised in that** the second tube piece (12) is to be arranged on the door (1) - mounted in pivotably movable manner via hinges (3) - on the hinge-side side edge (11).

## Revendications

1. Elément d'étanchéité de porte (8) pour l'étanchéité d'une fente (5) entre un bord (6) - en particulier inférieur - d'une porte (1) mobile et une contre-surface (7), fixe - en particulier côté sol - constitué de deux morceaux de tuyau (10, 12) élastiques, reliés entre eux par une extrémité en communiquant, à savoir un premier morceau de tuyau (10) à disposer dans la zone du bord de porte (6) côté fente et fermé de façon hermétique sur son extrémité libre, faisant face à la liaison avec le second morceau (12) de tuyau et un second morceau de tuyau (12), à disposer dans la zone d'un bord de porte (11) à déplacer dans une position de fermeture de la porte (1) vers une surface de butée (9) fixe, les morceaux de tuyau (10, 12) étant conçus de telle sorte qu'un volume d'air défini est refoulé par une compression élastique du second morceau de tuyau (12) à partir de celui-ci dans le premier morceau de tuyau (10) et le premier morceau de tuyau (10) pouvant être ainsi élargi de façon élastique pour l'étanchéité de la fente, et doté d'un dispositif de fermeture (14), avec lequel le second morceau de tuyau (12) peut être fermé en direction de son extrémité (16) libre, faisant face à la liaison avec le premier morceau de tuyau (10), par coincement mécanique,
**caractérisé en ce que** le dispositif de fermeture (14) comprend une baguette de retenue (18) à disposer conjointement avec le second morceau de tuyau (12) dans un agencement s'étendant parallèlement sur la porte (1) et au moins une pince de fermeture (20), la pince de fermeture (20) pouvant être reliée entre la position intermédiaire et le coincement du second morceau de tuyau (12) en différents endroits de façon amovible avec la baguette de retenue (18), de telle sorte que le second morceau de tuyau (12) peut être fermé en différents endroits de son extension longitudinale.

2. Elément d'étanchéité selon la revendication 1,
**caractérisé en ce que** la pince de fermeture (20) peut être encliquetée par complémentarité de formes avec la baguette de retenue (18).

3. Elément d'étanchéité selon la revendication 1 ou 2,
**caractérisé en ce que** la baguette de retenue (18) présente dans des zones de bordure latérale opposées des moyens de retenue (22), avec lesquels coopèrent des éléments de retenue (24) correspondants de la pince de fermeture (20) qui chevauche à la façon d'un pont la baguette de retenue (18) et le second morceau de tuyau (12).

4. Elément d'étanchéité selon l'une quelconque des revendications 1 à 3,
**caractérisé en ce que** la pince de fermeture (20) présente au moins deux barrettes de serrage (26) chevauchant transversalement le second morceau de tuyau (12).

5. Elément d'étanchéité selon l'une quelconque des revendications 1 à 4,
**caractérisé en ce que** la baguette de retenue (18) présente une fente (36) agencée dans la longueur pour un appendice de barrette de retenue (32) du second morceau de tuyau (12).

6. Elément d'étanchéité selon l'une quelconque des revendications 1 à 5,
**caractérisé en ce que** la baguette de retenue (18) peut être reliée en particulier par adhésion de matière ou d'une autre façon de façon fixe à la porte (1).

7. Elément d'étanchéité selon l'une quelconque des revendications 1 à 6,
**caractérisé en ce que** la baguette de retenue (18) et la pince de fermeture (20) sont conçues par adaptation à la situation de montage de porte respective de telle sorte que, lorsque la porte (1) est fermée, la pince de fermeture (20) vient en appui sur la surface de butée (9) fixe de telle sorte qu'elle est sollicitée avec une force d'appui (F) supplémentaire pour la fermeture étanche à la pression du second morceau de tuyau (12).

8. Elément d'étanchéité de porte (8) pour l'étanchéité d'une fente (5) entre un bord (6) - en particulier inférieur - d'une porte (1) mobile et une contre-surface (7) fixe - en particulier côté sol - constitué de deux morceaux de tuyau (10, 12) élastiques, reliés entre eux par une extrémité en communiquant, à savoir un premier morceau de tuyau (10) à disposer dans la zone du bord de porte (6) côté fente et fermé de façon hermétique sur son extrémité libre, faisant face à la liaison avec le second morceau de tuyau (12), et un second morceau de tuyau (12), à disposer dans la zone d'un bord de porte (11) à déplacer dans une position de fermeture de la porte (1) vers une surface de butée (9) fixe, les morceaux de tuyau (10, 12) étant conçus de telle sorte que, par une compression élastique du second morceau de tuyau (12), un volume d'air défini est refoulé à partir de ce morceau dans le premier morceau de tuyau (10) et de ce fait le premier morceau de tuyau (10) peut être ainsi élargi de façon élastique pour l'étanchéité de la fente, et doté d'un dispositif de fermeture (14), avec lequel le second morceau de tuyau (12) peut être fermé en direction de son extrémité (16) libre, faisant face à la liaison avec le premier morceau de tuyau (10) par un coincement mécanique,
**caractérisé en ce que** le dispositif de fermeture (14) présente une pièce de serrage (40) pouvant être fixée sur la surface de butée (9) fixe pour le second morceau de tuyau (12) à disposer sur la porte (1) en différents endroits de telle sorte que, lors de la fermeture de la porte (1), le second morceau de tuyau (12) d'abord ouvert côté extrémité est déplacé vers la pièce de serrage (40) et est ainsi coincé et peut être ainsi fermé en direction de l'extrémité (16) ouverte en différents endroits de son extension longitudinale.

9. Elément d'étanchéité selon la revendication 8,
**caractérisé en ce que** la pièce de serrage (40) est fixée ou peut être fixée de façon amovible et variable ainsi en position à l'aide de moyens de retenue, en particulier au moyen d'une bande velcro (42), sur la surface de butée (9).

10. Elément d'étanchéité selon la revendication 9,
**caractérisé en ce que** la pièce de serrage (40) présente sur une face arrière une couche de retenue (44) coopérant avec la bande velcro (42).

11. Elément d'étanchéité selon l'une quelconque des revendications 8 à 10,
**caractérisé en ce que** la pièce de serrage (40) présente sur sa face avant au moins une, de préférence trois barrettes de serrage (46) en forme de nervures et s'étendant transversalement à l'extension longitudinale du second morceau de tuyau (12) à fermer.

12. Elément d'étanchéité selon l'une quelconque des revendications 8 à 11,
**caractérisé en ce que** la pièce de serrage (40) est conçue en fonction de la situation de montage respective, de telle sorte que, lors de la fermeture de la porte (1) et lorsque le second morceau de tuyau (12) est déjà fermé par coincement, un mouvement de fermeture encore plus large de la porte (1) est possible pour la compression suffisante du morceau de tuyau (12) fermé.

13. Elément d'étanchéité selon l'une quelconque des revendications 1 à 12,
**caractérisé en ce que** le second morceau de tuyau (12) présente dans un état de départ non déformé mécaniquement une section intérieure maximale, en particulier circulaire.

14. Elément d'étanchéité selon l'une quelconque des revendications 1 à 13,
**caractérisé en ce que** le premier morceau de tuyau (10) présente dans un état de départ non étendu une section intérieure minimale, en particulier ovale plate ou approximativement rectangulaire plate.

15. Elément d'étanchéité selon l'une quelconque des revendications 1 à 14,
**caractérisé en ce que** le premier morceau de tuyau (10) et/ou le second morceau de tuyau (12) présente(nt) côté extérieur à chaque fois un appendice de barrette de retenue (32) pouvant être inséré dans une rainure de retenue (34) côté porte, en particulier conçu avec un profil de sapin en forme d'ardillon.

16. Elément d'étanchéité selon l'une quelconque des revendications 1 à 15,
**caractérisé en ce que** le premier morceau de tuyau (10) présente une longueur correspondant à la longueur respective du bord de porte (6) côté fente spécifique, son extrémité libre étant fermée de préférence par adhésion de matière, en particulier soudée.

17. Elément d'étanchéité selon l'une quelconque des revendications 1 à 16,
**caractérisé en ce que** les morceaux de tuyau (10, 12) sont reliés l'un à l'autre ou indirectement au moyen d'une pièce de liaison (13) de préférence flexible.

18. Elément d'étanchéité selon l'une quelconque des revendications 1 à 17,
**caractérisé en ce que** le premier morceau de tuyau (10) est conçu de telle sorte qu'il agit directement avec un appui d'étanchéité contre la contre-surface (7) fixe.

19. Elément d'étanchéité selon l'une quelconque des revendications 1 à 18,
**caractérisé en ce que** le premier morceau de tuyau (10) agit pour l'étanchéité indirect comme élément d'actionnement contre un élément d'étanchéité supplémentaire, en forme de baguette, disposé de façon amovible sur la porte (1).

20. Elément d'étanchéité selon l'une quelconque des revendications 1 à 19,
**caractérisé en ce que** le second morceau de tuyau (12) doit être disposé sur la porte (1) - montée de façon mobile et basculante au moyen de charnières (3) - sur le bord latéral (11) côté charnière.
